# EUROPÄISCHE PATENTSCHRIFT

(11) **EP 1 277 927 B1**
(45) Veröffentlichungstag und Bekanntmachung des Hinweises auf die Patenterteilung: **08.09.2010**
(21) Anmeldenummer: 02015324.3
(22) Anmeldetag: 10.07.2002
(51) Int. Cl.: F01M 11/00

(54) **Einrichtung zum Lagern einer Ölwanne an einem Motorblock**
Device for mounting an oil pan on a engine block
Dispositif pour monter un carter d'huile sur un block moteur

(30) Priorität: 16.07.2001 DE 10133353
(43) Veröffentlichungstag der Anmeldung: 22.01.2003
(73) Patentinhaber: Carl Freudenberg KG, 69469 Weinheim (DE)
(72) Erfinder: Claudet, Valérie, 52200 Saints Geosmes (FR); Bertin, Gerad, 52200 Langres (FR)

(56) Entgegenhaltungen:
- EP-A- 0 921 298
- FR-A- 2 357 742
- FR-A- 2 782 742
- US-A- 3 695 386
- US-A- 4 186 714

## Beschreibung

Die vorliegende Erfindung betrifft eine Einrichtung zum Lagern einer Ölwanne an einem Motorblock einer Brennkraftmaschine.

### Stand der Technik

Derartige Einrichtung werden bei Kraftfahrzeugmotoren seit langem verwendet. Im allgemeinen wird dabei die Ölwanne an dem Motorblock über Schrauben festgelegt, wobei zwischen dem Rand der Ölwanne und dem Motorblock eine metallische Dichtung eingelegt ist. Eine derartige Befestigung der Ölwanne an dem Motorblock hat jedoch zur Folge, dass die bei dem Betrieb der Brennkraftmaschine auftretenden Schwingungen auf die Ölwanne übertragen werden. Dies führt einerseits zu einer hohen Belastung der die Ölwanne mit dem Motorblock verbindenden Schrauben - eine entsprechend große Anzahl von entsprechend dimensionierten Schrauben ist erforderlich, um die Ölwanne zuverlässig mit dem Motorblock zu verbinden. Darüber hinaus führt die Übertragung der Vibrationen auf die Ölwanne zu einer Verschlechterung des akustischen Verhaltens der Brennkraftmaschine.

Um die Übertragung von Schwingungen von dem ersten Bauteil auf das zweite Bauteil zu verringern, wird in der DE-A-27 19 468 vorgeschlagen, eine Isolierdichtung aus einem Elastomer zwischen dem ersten und dem zweiten Bauteil einzuspannen sowie elastische Isolierpuffer zwischen den Schraubenköpfen und dem zweiten Bauteil anzuordnen. Auf diese Weise wird eine Montage des zweiten Bauteils an dem ersten Bauteil realisiert, die sich bei Schwingungen mit hoher Frequenz als wirksam erweist.

Um eine ausreichende Dichtheit zu gewährleisten muss die Isolierdichtung bei dieser Vorrichtung jedoch mit einer gewissen Kraft zwischen den beiden Bauteilen verspannt werden. Dieses Verspannen setzt jedoch voraus, dass sowohl die Isolierdichtung als auch der Isolierpuffer eine ausreichende Formstabilität aufweisen und demnach aus einem ausreichend harten Material bestehen. Diese Bedingung an die Materialhärte führt jedoch dazu, dass mit der in der DE-A-27 19 468 vorgeschlagene Einrichtung bei Schwingungen mit niedriger Frequenz, wie sie bei einer Brennkraftmaschine beispielsweise im Leerlauf entstehen, jedoch keine zufriedenstellenden Ergebnisse erreicht werden.

Die französische Offenlegungsschrift FR 2 782 742 A1 offenbart eine Vorrichtung zum Lagern einer Ölwanne an einem Motorblock, bei der am Motorblock und an der Ölwanne jeweils ein umlaufender Rahmen befestigt ist. Diese beiden Rahmen sind über daran befestigten Laschen mittels Gewindebolzen miteinander verbunden. Zwischen den Rahmen ist eine als Dichtungselement dienende elastische Membran vorgesehen.

### Darstellung der Erfindung

Aufgabe der vorliegenden Erfindung ist es folglich, eine Einrichtung zum Lagern eines ersten Bauteils an einem zweiten Bauteil vorzuschlagen, die verbesserte Dämpfungseigenschaften auch im Bereich niedriger Frequenzen aufweist.

Diese Aufgabe wird erfindungsgemäß gelöst durch eine Einrichtung zum Lagern einer Ölwanne an einem Motorblock mit den Merkmalen des Anspruchs 1.

Im Gegensatz zu dem bekannten Stand der Technik, bei dem die Dichtungselemente gleichzeitig auch eine Lager- oder Befestigungsfunktion erfüllen, werden bei der vorliegenden Einrichtung die Dichtfunktion und die Lagerfunktion von zwei verschiedenen Elementen wahrgenommen. In der Tat wird bei der vorliegenden Einrichtung die Lagerfunktion von den zweiten Verbindungsmitteln erfüllt, während die Membran ausschließlich zur Abdichtung der Verbindung dient. Jedes dieser beiden Elemente kann demnach für seine jeweilige Funktion optimiert werden ohne dass aufgrund von Doppelfunktionen Kompromisse bei der Materialbeschaffenheit eingegangen werden müssen.

Die zweiten Verbindungsmittel dienen bei der vorgeschlagenen Einrichtung lediglich zum Festlegen des zweiten Stützkörpers in einem gewissen Abstand zum ersten Stützkörper und nicht mehr zum Verspannen der Einrichtung. Die zweiten Verbindungsmittel können demnach auf ihre vibrationsabsorbierende Funktion optimiert werden. Sie bilden dabei vorzugsweise ein Auflager für den zweiten Stützkörper aus, das eine sehr geringe Materialhärte aufweist.

Es ist anzumerken, dass erster und/oder zweiter Stützkörper vorteilhaft als umlaufende Körper und im wesentlichen steif ausgebildet sind so dass eine zuverlässige Festlegung und Abdichtung der erfindungsgemäßen Einrichtung an dem ersten Bauteil beziehungsweise dem zweiten Bauteil erreicht werden kann. Die ersten Verbindungsmittel zur Festlegung des ersten Stützkörpers an dem ersten Bauteil umfassen dabei vorzugsweise Schrauben, die in entsprechende Bohrungen des ersten Bauteils einschraubbar sind.

In einer vorteilhaften Ausgestaltung weisen die zweiten Verbindungsmittel beispielsweise jeweils ein Pufferelement aus einem Elastomer geringer Härte auf, das ein elastisches Auflager für den zweiten Stützkörper ausbildet. Ein derartiges Elastomer eignet sich besonders gut zur Absorption von Vibrationen in einem weiten Frequenzbereich, so dass auch Schwingungen mit einer niedrigen Frequenz, wie sie beispielsweise beim Leerlauf der Brennkraftmaschine entstehen, wirksam absorbiert werden können. Der zweite Stützkörper, und mit ihm das zweite Bauteil, ist demnach durch die zweiten Verbindungsmittel optimal von dem ersten Stützkörper bzw. dem ersten Bauteil entkoppelbar so dass das Schwingungsverhalten der Einrichtung gegenüber den bekannten Einrichtungen deutlich verbessert wird. Hierdurch werden die mechanischen Belastungen, denen die Verbindungsmittel ausgesetzt sind wesentlich reduziert, so dass deren Anzahl im Vergleich zu bekannten Einrichtungen entsprechend erniedrigt werden kann. Für den konkreten Fall, in dem das erste Bauteil einen Motorblock einer Brennkraftmaschine und das zweite Bauteil eine Ölwanne darstellt, ergibt sich durch das verbesserte Schwingungsverhaltein überdies ein deutlich verbessertes akustisches Verhalten der Brennkraftmaschine.

Die Membran, die als Dichtungselement wirkt, weist ihrerseits eine geringe Dicke auf, so dass ihre Steifheit verschwindend gering ist. Aufgrund dieser geringen Steifheit können auch durch die Membran kaum Vibrationen von dem ersten Bauteil auf das zweite Bauteil übertragen werden. Vorzugsweise ist die Membran darüber hinaus derart dimensioniert, dass sie bei der Lagerung des zweiten Stützkörper an dem ersten Stützkörper bzw. an dem ersten Bauteil leicht durchgebogen wird. In diesem Fall ist die Membran beim bestimmungsgemäßen Einsatz nicht mechanisch gespannt und eine Schwingungsübertragung durch die Membran wird vollständig verhindert.

Es ist anzumerken, dass Da durch die erfindungsgemäße Gestaltung eine erhebliche Reduktion der Übertragung von Vibrationen vom ersten Bauteil auf das zweite Bauteil erreicht werden kann, müssen die zweiten Verbindungsmittel lediglich die statische Last des zweiten Bauteils tragen. Die Anzahl der zweiten Verbindungsmittel kann demnach auf ein Minimum reduziert werden, wobei auf eine entsprechende Verteilung

In einer vorteilhaften Ausgestaltung der Erfindung umfasst der zweite Stützkörper eine der Anzahl der zweiten Verbindungsmittel entsprechende Anzahl von Verbindungsöffnungen und die zweiten Verbindungsmittel umfassen dass jeweils eine Schraube mit einem Schraubenschaft und einem Schraubenkopf, deren Schraubenschaft durch die Verbindungsöffnungen des zweiten Stützkörpers hindurch in eine entsprechende Bohrung in dem ersten Bauteil einschraubbar ist, wobei zwischen dem Schraubenkopf und dem zweiten Stützkörper jeweils ein Pufferelement aus einem Elastomer angeordnet ist. Bei der Montage dieser Einrichtung werden die Schrauben lediglich so weit in das erste Bauteil eingeschraubt, bis der gewünschte Abstand zwischen dem ersten und dem zweiten Bauteil eingestellt ist. Die Pufferelemente, die zwischen dem Schraubenkopf und dem zweiten Stützkörper angeordnet sind, bilden in diesem Fall ein Auflager für den zweiten Stützkörper aus, auf dem dieser lose aufliegt. Ist das Pufferelement wie oben beschrieben aus einem weichen Elastomer gefertigt, ergibt sich eine optimale Reduzierung der Übertragung von Schwingungen auf das zweite Bauteil. Eine solche Ausgestaltung zeichnet sich durch die besonders einfache Montage aus.

Bei einer vorteilhaften Weiterbildung der oben beschriebenen Ausgestaltung weist das erste Stützelement im Bereich der Bohrungen in dem ersten Bauteil jeweils eine Verbindungsöffnung auf, durch die der Schraubenschaft der zweiten Verbindungsmittel durchführbar ist und der Schraubenschaft weist eine dem ersten Schützkörper zugewandte Schulterfläche auf, die nach dem Einschrauben der Schraube an dem ersten Stützkörper anliegt. Die Schulterfläche des Schraubenschaftes verhindert einerseits, dass die zweiten Verbindungsmittel zu weit in die entsprechenden Bohrungen eingeschraubt werden und legt folglich bei der montierten Einrichtung den Abstand zwischen dem ersten und dem zweiten Stützkörper fest. Andererseits wird bei festgezogenem zweiten Verbindungsmittel der erste Stützkörper durch die Schulterfläche des Schraubenschaftes an das erste Bauteil gepresst, so dass in diesem Bereich die Festlegung des ersten Stützkörpers an dem ersten Bauteil durch das zweite Verbindungsmittel erfolgen kann.

Die dem ersten Stützkörper zugewandte Schulterfläche des zweiten Stützkörpers kann in einfacher Weise durch eine Hülse ausgebildet werden, die auf den Schaft der Schraube aufgeschoben ist.

Bei den oben beschriebenen Ausgestaltungen der Erfindung liegt der zweite Stützkörper lose auf den durch die zweiten Verbindungsmittel ausgebildeten Auflager auf und ist demnach in Richtung des ersten Stützkörpers beweglich. Um diese Beweglichkeit einzuschränken kann bei einer Weiterbildung der Erfindung im Bereich der zweiten Verbindungsmittel jeweils ein Abstandhalter aus einem weichen elastischen Material zwischen dem zweiten Stützkörper und dem ersten Stützkörper oder dem ersten Bauteil angeordnet sein. Der Abstandhalter ist beispielsweise als Hülse ausgebildet, die auf die zweiten Verbindungsmittel aufschiebbar ist. Durch leichtes Zusammenpressen des Abstandhalters bei der Montage der Einrichtung kann darüber hinaus die Resonanzfrequenz des Systems auf einen gewünschten Wert eingestellt werden. Im Fall der Ölwanne und dem Motorblock kann auf diese Weise die Resonanzfrequenz auf einen Wert eingestellt werden, bei dem die Brennkraftmaschine möglichst wenig Vibrationen aufweist.

Um eine optimale Dichtheit der Einrichtung zu gewährleisten, ist die Membran vorzugsweise fest mit erstem und zweitem Stützkörper verbunden. Die Membran kann beispielsweise durch Vulkanisation mit dem ersten und/oder zweiten Stützkörper verklebt sein.

Weiterhin kann die Dichtheit der Verbindung dadurch verbessert werden, dass im Bereich einer Anlagefläche von erstem Stützkörper zum ersten Bauteil eine oder mehrere Dichtlippen vorgesehen sind, die beispielsweise einstückig mit der Membran aus Elastomer ausgebildet sind. Derartige Dichtlippen können auch zwischen zweitem Stützkörper und zweitem Bauteil angeordnet sein.

In einer bevorzugten Ausgestaltung der Erfindung ist der zweite Stützkörper einstückig mit dem zweiten Bauteil ausgebildet. Der Stützkörper kann beispielsweise durch einen abgewinkelten Bereich des Bauteil ausgebildet werden.

Bei der Einrichtung der vorliegenden Erfindung wird die Verbindung zwischen der ersten und dem zweiten Bauteil überwiegend durch die dünne Membran hergestellt. Aufgrund der geringen Dicke der Membran ist diese durchlässig für Störgeräusche oder elektromagnetische Felder. In bestimmten Fällen kann es daher vorteilhaft sein, wenn die Vorrichtung eine Abschirmvorrichtung aufweist, die sich über den Spalt zwischen dem ersten Stützkörper und dem zweiten Stützkörper hinweg erstreckt. Eine solche Abschirmvorrichtung kann bei entsprechender Auslegung ein Herausdringen von Störgeräuschen oder elektromagnetischen Schwingungen verhindern.

Eine derartige Abschirmvorrichtung weist in einer möglichen Ausgestaltung ein Abschirmblech auf, das innerhalb oder außerhalb der Einrichtung an einem der Stützkörper festgelegt ist. In einer besonders vorteilhaften Ausgestaltung ist das Abschirmblech an der ersten Stützkörper festgelegt oder einstückig mit dem ersten Stützkörper ausgebildet, da hierdurch die Steifigkeit des ersten Stützkörpers erhöht und damit die zuverlässige Festlegung und Abdichtung des Stützkörpers an dem ersten Bauteil vereinfacht wird. Weiterhin ist eine Festlegung des Abschirmblechs außerhalb der Einrichtung von Vorteil, da ein solches Abschirmblech gleichzeitig einen Schutz gegenüber äußeren Einwirkungen darstellt.

Es ist anzumerken, dass sich eine Einrichtung gemäß der vorliegenden Erfindung vorteilhaft für die Montage einer Ölwanne an dem Motorblock einer Brennkraftmaschine eignet. Dabei ist es unerheblich, ob die Ölwanne aus einem beliebigen Metall oder einem formstabilen Kunststoff besteht.

### Kurzbeschreibung der Zeichnung

Im folgenden werden verschiedene Ausgestaltungen der Erfindung anhand der beiliegenden Figuren beschrieben.

Es zeigen:
- Fig.1:: einen Schnitt im Bereich des zweiten Verbindungsmittels durch eine erste Ausgestaltung einer erfindungsgemäßen Einrichtung;
- Fig.2:: einen Schnitt im Bereich eines ersten Verbindungsmittels durch die Ausgestaltung der Fig. 1;
- Fig.3:: eine Draufsicht auf die Ausgestaltung der Fig. 1 und 2;
- Fig.4:: einen Schnitt im Bereich des zweiten Verbindungsmittels durch eine zweite Ausgestaltung einer erfindungsgemäßen Einrichtung;
- Fig.5:: einen Schnitt im Bereich des zweiten Verbindungsmittels durch eine dritte Ausgestaltung einer erfindungsgemäßen Einrichtung;
- Fig.6:: einen Schnitt im Bereich eines ersten Verbindungsmittels durch die Ausgestaltung der Fig. 5.

### Ausführung der Erfindung

Die Fig. 1 und 2 stellen jeweils einen Schnitt durch eine Ausgestaltung einer erfindungsgemäßen Einrichtung zum Lagern eines ersten Bauteils an einem zweiten Bauteil dar. Bei der dargestellten Ausführung handelt es sich beispielsweise um eine Einrichtung 10 zum Lagen einer Ölwanne 12 an dem Motorblock 14 einer Brennkraftmaschine.

Die Einrichtung 10 umfasst einen ersten Stützkörper 16, beispielsweise einen umlaufend ausgebildeten Metallring, der mittels erster Verbindungsmittel, z.B. Schrauben 18, an dem Motorblock festgelegt ist (siehe Fig. 2). Der erste Stützkörper 16 ist mittels einer Membran 20 aus einem Elastomer mit einem zweiten Stützkörper 22 verbunden, der seinerseits an der Ölwanne festgelegt ist. Der zweite Stützkörper 20 kann in beliebiger Art und Weise mit der Ölwanne 12 verbunden sei. In der dargestellten Ausführung ist der zweite Stützkörper 22 einstückig mit der Ölwanne 12 zum Beispiel als ein Verbindungsflansch der Ölwanne ausgebildet. Dieser kann insbesondere durch einen umgebogenen Rand der Ölwanne erzeugt werden.

Die Membran 20 ist vorzugsweise mit dem ersten Stützkörper 16 und dem zweiten Stützkörper 22 verklebt oder an diese anvulkanisiert. Sie gewährleistet so eine Abdichtfunktion zwischen den beiden Stützkörpern 16 und 22. Um die Abdichtfunktion zu dem Motorblock 14 zu gewährleisten, sind vorzugsweise Dichtlippen 24 zwischen dem ersten Stützkörper 16 und dem Motorblock 14 angeordnet, die einstückig mit der Membran 20 ausgebildet sein können.

Die Membran 20 erfüllt in der erfindungsgemäßen Einrichtung lediglich eine Abdichtfunktion. Um den zweiten Stützkörper 22 in einem gewissen Abstand zu dem ersten Stützkörper 16 festzulegen, ist daher eine bestimmte Anzahl von zweiten Verbindungsmitteln 26 vorgesehen, die jeweils ein Auflager für den zweiten Stützkörper 22 bilden. Das zweite Verbindungsmittel 26 umfasst vorzugsweise eine Schraube 28, die durch eine Verbindungsöffnung 30 in dem zweiten Stützkörper 22 hindurch in eine entsprechende Bohrung des Motorblocks eingeschraubt ist. Zur Reduktion der Schwingungsübertragung ist zwischen dem Schraubenkopf 32 und dem zweiten Stützkörper 22 ein Pufferelement 34 in Form einer Hülse aus weichem Elastomer angeordnet. Diese Hülse wird vor dem Einschrauben der Schraube 28 einfach auf den Schaft 36 der Schraube geschoben. Da die Hülse aus einem weichen Elastomer besteht ist, ist zur Verstärkung darüber hinaus vorzugsweise eine Unterlegscheibe 35 z.B. aus Metall zwischen dem Schraubenkopf 32 und der Pufferelement 34 angeordnet.

Der Schaft 36 der Schraube weist vorteilhaft eine Verdickung auf, so dass eine dem ersten Stützkörper 16 zugewandte Schulterfläche 38 ausgebildet wird, die nach dem Einschrauben der Schraube 28 an dem ersten Stützkörper 16 anliegt. Die Schulterfläche 38 des Schraubenschaftes 36 verhindert einerseits, dass die Schraube 28 zu weit in die entsprechenden Bohrungen eingeschraubt werden und legt folglich den Abstand zwischen dem ersten und dem zweiten Stützkörper fest. Andererseits wird bei festgezogener Schraube 28 der erste Stützkörper 16 durch die Schulterfläche des Schraubenschaftes an den Motorblock 14 gepresst, so dass in diesem Bereich die Festlegung des ersten Stützkörpers 16 an dem Motorblock 14 durch das zweite Verbindungsmittel erfolgen kann.

Eine Draufsicht auf eine erfindungsgemäße Einrichtung ist in der Fig. 3 dargestellt. Man erkennt unter der Kontur des Motorblocks 14 die verdeckt eingezeichneten Konturen der ersten und zweiten Stützkörper 16 und 22. Man erkennt deutlich, dass die Stützkörper 16 und 22 eine geringe seitliche Ausdehnung aufweisen und lediglich in dem Bereich der Verbindungsmittel 18 bzw. 26 jeweils eine Verbreiterung aufweisen. Hierdurch wird die Montage der Einrichtung wesentlich vereinfacht, da die Schrauben der einzelnen Verbindungsmittel von unten her zugänglich sind.

Es ist anzumerken, dass die Zahl der ersten Verbindungsmittel 18 im allgemeinen wesentlich höher ist als die der zweiten Verbindungsmittel 26. Die ersten Verbindungsmittel dienen zum abgedichteten Festlegen des ersten Stützkörpers an dem Motorblock. Es ist klar dass zum Gewährleisten einer ausreichenden Dichtheit der Abstand zwischen jeweils zwei ersten Verbindungsmittel entsprechend klein und dementsprechend deren Anzahl vergleichsweise hoch sein muss. Die Funktion der zweiten Verbindungsmittel beschränkt ich dagegen auf die reine Festlegung der Ölwanne in einem bestimmten Abstand zu dem ersten Stützkörper. Aufgrund der guten Dämpfungseigenschaften der beschriebenen Einrichtung sind die zweiten Verbindungsmittel dabei kaum mechanischen Beanspruchungen ausgesetzt. Ihre Anzahl kann daher auf ein Minimum beschränkt werden, wobei lediglich auf eine statisch bestimmte Aufhängung der Ölwanne geachtet werden muss. In einem konkreten Fall der Ölwanne können zweite Verbindungsmittel 26 beispielsweise an vier Stellen des Umfangs der Ölwanne angeordnet sein.

Es ist anzumerken, dass die in der Fig. 3 eingezeichneten Schnittlinien C-C und D-D, den Schnitten der Fig. 2 bzw. 1 entsprechend.

Eine andere Ausgestaltung einer erfindungsgemäßen Einrichtung ist in Fig. 4 dargestellt. Bei dieser Ausgestaltung ist im Bereich der zweiten Verbindungsmittel 26 jeweils ein Abstandhalter 40 aus einem weichen elastischen Material zwischen dem zweiten Stützkörper 22 und dem ersten Stützkörper 16 angeordnet. Der Abstandhalter ist beispielsweise als Hülse ausgebildet, die auf den Schaft 36 der Schraube aufschiebbar ist. Der Abstandhalter 40 dient dazu, die Beweglichkeit des zweiten Stützkörpers 22 in Richtung des ersten Stützkörpers 16 einzuschränken. Durch leichtes Zusammenpressen des Abstandhalters bei der Montage der Einrichtung kann darüber hinaus die Resonanzfrequenz des Systems auf einen gewünschten Wert eingestellt werden. Im Fall der Ölwanne und dem Motorblock kann auf diese Weise die Resonanzfrequenz auf einen möglichst niedrigen Wert eingestellt werden, bei dem die Brennkraftmaschine kaum Vibrationen aufweist.

Die Fig. 5 und 6 zeigen jeweils einen Schnitt durch eine weitere Ausgestaltung der erfindungsgemäßen Einrichtung, die insbesondere in den Fällen von Vorteil ist, in denen im Inneren der Brennkraftmaschine Störgeräusche oder elektromagnetische Felder entstehen, die durch die dünne Membran nicht abgeschirmt werden können. Bei dieser Ausgestaltung ist ein Abschirmblech 42 außen an dem ersten Stützkörper 16 montiert, der sich über den Spalt zwischen dem ersten Stützkörper 16 und dem zweiten Stützkörper 22 hinweg erstreckt. Dieses Abschirmblech 42 kann bei entsprechender Auslegung ein Austreten unerwünschter Störgeräusche bzw. elektromagnetischer Strahlung wirksam unterbinden. Darüber hinaus stellt das außen an der Einrichtung angebrachte Abschirmblech einen wirksamen Schutz für die Membran gegen äußere Einwirkungen dar.

Es bleibt anzumerken, dass in einer besonders vorteilhaften Ausgestaltung das Abschirmblech einstückig mit dem ersten Stützkörper ausgebildet ist, da hierdurch die Steifigkeit des ersten Stützkörpers wesentlich erhöht und damit die zuverlässige Festlegung und Abdichtung des Stützkörpers an dem ersten Bauteil vereinfacht wird.

## Patentansprüche

1. Einrichtung (10) zum Lagern einer Ölwanne (12) an einem Motorblock (14), mit einem ersten Stützkörper (16) welcher über erste Verbindungsmittel (18) an dem Motorblock (14) festlegbar ist und einem zweiten Stützkörper (22), welcher an der Ölwanne (12) festlegbar oder festgelegt ist, einer Membran (20) aus einem Elastomer, welche den ersten Stützkörper (16) und den zweiten Stützkörper (22) flexibel miteinander verbindet, wobei der zweite Stützkörper (22) mit einer Anzahl von zweiten Verbindungsmitteln (26) beabstandet zu dem ersten Stützkörper (16) an dem ersten Stützkörper (16) und/oder dem Motorblock (14) festlegbar ist,
**dadurch gekennzeichnet, dass**
die zweiten Verbindungsmittel (26) jeweils Folgendes umfassen:
ein Pufferelement (34), das ein elastisches Auflager für den zweiten Stützkörper (22) ausbildet, und
eine Schraube (28) mit einem Schaft (36), die durch eine Verbindungsöffnung (30) in dem zweiten Stützkörper (22) hindurch in eine entsprechende Bohrung des Motorblocks (14) eingeschraubt ist, wobei der Schaft (36) der Schraube (28) eine Verdickung aufweist, durch die eine dem ersten Stützkörper (16) zugewandte Schulterfläche (38) ausgebildet ist, die im eingeschraubten Zustand der Schraube (28) an dem ersten Stützkörper (16) anliegt.

2. Einrichtung nach Anspruch 1,
**dadurch gekennzeichnet, dass**
der zweite Stützkörper (22) eine der Anzahl der zweiten Verbindungsmittel (26) entsprechende Anzahl von Verbindungsöffnungen (30) umfasst, wobei zwischen dem Schraubenkopf (32) und dem zweiten Stützkörper (22) jeweils ein Pufferelement (34) aus einem Elastomer angeordnet ist.

3. Einrichtung nach Anspruch 2,
**dadurch gekennzeichnet, dass** im Bereichderzweiten Verbindungsmittel (26) jeweils ein Abstandhalter (40) aus einem elastischen Material zwischen dem zweiten Stützkörper (22) und dem ersten Stützkörper (16) oder dem Motorblock (14) angeordnet ist.

4. Einrichtung nach Anspruch 3,
**dadurch gekennzeichnet, dass**
die dem ersten Stützkörper (16) zugewandte Schulterfläche (38) von einer Hülse ausgebildet wird, die auf den Schaft (36) der Schraube (28) aufgeschoben ist.

5. Einrichtung nach Anspruch 4,
**dadurch gekennzeichnet, dass**
der Anstandhalter (40) als Hülse ausgebildet ist, die auf die zweiten Verbindungsmittel (26) aufschiebbar ist.

6. Einrichtung nach einem der Ansprüche 1 bis 5,
**dadurch gekennzeichnet, dass**
der erste und / oder der zweite Stützkörper als umlaufende Körper ausgebildet sind.

7. Einrichtung nach einem der Ansprüche 1 bis 6,
**dadurch gekennzeichnet, dass**
die Membran (20) fest mit dem ersten und zweiten Stützkörper verbunden ist.

8. Einrichtung nach einem der Ansprüche 1 bis 7,
**dadurch gekennzeichnet, dass**
im Bereich einer Anlagefläche vom ersten Stützkörper (16) zum Motorblock (14) eine oder mehrere Dichtlippen (24) vorgesehen sind, die insbesondere einstückig mit der Membran (20) aus Elastomer ausgebildet sind.

9. Einrichtung nach einer der Ansprüche 1 bis 8,
**dadurch gekennzeichnet, dass**
der zweite Stützkörper (22) einstückig mit der Ölwanne (12) ausgebildet ist.

10. Einrichtung nach einem der Ansprüche 1 bis 9, **gekennzeichnet durch** eine Abschirmvorrichtung, die sich über den Spalt zwischen dem ersten Stützkörper (16) und dem zweiten Stützkörper (22) hinweg erstreckt.

11. Einrichtung nach Anspruch. 10,
**dadurch gekennzeichnet, dass**
die Abschirmvorrichtung ein Abschirmblech (42) umfasst, das an dem ersten Stützkörper (16) festgelegt ist.

12. Einrichtung nach Anspruch 10,
**dadurch gekennzeichnet, dass** das Abschirmblech (42) einstückig mit dem ersten Stützkörper (16) ausgebildet ist.

13. Einrichtung nach einem der Ansprüche 1 bis 12,
**dadurch gekennzeichnet, dass**
die Ölwanne (12) aus einem Metall oder einem formstabilen Kunststoff besteht.

## Claims

1. Device (10) for mounting an oil pan (12) on an engine block (14), having a first support body (16) which can be fixed to the engine block (14) via first connecting means (18) and having a second support body (22) which can be or is fixed to the oil pan (12), having a diaphragm (20) composed of an elastomer, which diaphragm (20) connects the first support body (16) and the second support body (22) to one another in a flexible manner, with it being possible for the second support body (22) to be fixed to the first support body (16) and/or to the engine block (14), so as to be spaced apart from the first support body (16), via a number of second connecting means (26),
**characterized in that**
the second connecting means (26) each comprise the following:
a buffer element (34) which forms an elastic support for the second support body (22), and
a screw (28) with a shank (36) which is screwed, through a connecting opening (30) in the second support body (22), into a corresponding bore of the engine block (14), with the shank (36) of the screw (28) having a thickened portion which serves to form a shoulder surface (38) which faces towards the first support body (16) and which bears against the first support body (16) when the screw (28) is in the screwed-in state.

2. Device according to Claim 1,
**characterized in that**
the second support body (22) comprises a number of connecting openings (30) corresponding to the number of second connecting means (26), with in each case one buffer element (34) composed of an elastomer being arranged between the screw head (32) and the second support body (22).

3. Device according to Claim 2,
**characterized in that**,
in the region of the second connecting means (26), in each case one spacer (40) composed of an elastic material is arranged between the second support body (22) and the first support body (16) or the engine block (14).

4. Device according to Claim 3,
**characterized in that**
the shoulder surface (38) which faces towards the first support body (16) is formed by a sleeve which is pushed onto the shank (36) of the screw (28).

5. Device according to Claim 4,
**characterized in that**
the spacer (40) is designed as a sleeve which can be pushed onto the second connecting means (26).

6. Device according to one of Claims 1 to 5,
**characterized in that**
the first and/or the second support body are/is designed as an encircling body.

7. Device according to one of Claims 1 to 6,
**characterized in that**
the diaphragm (20) is fixedly connected to the first and second support bodies.

8. Device according to one of Claims 1 to 7,
**characterized in that**
one or more sealing lips (24) are provided in the region of a contact surface between the first support body (16) and the engine block (14), which sealing lips (24) are formed in particular in one piece with the diaphragm (20) composed of an elastomer.

9. Device according to one of Claims 1 to 8,
**characterized in that**
the second support body (22) is formed in one piece with the oil pan (12).

10. Device according to one of Claims 1 to 9,
**characterized by** a shield device which extends across the gap between the first support body (16) and the second support body (22).

11. Device according to Claim 10,
**characterized in that**
the shield device comprises a shield plate (42) which is fixed to the first support body (16).

12. Device according to Claim 10,
**characterized in that**
the shield plate (42) is formed in one piece with the first support body (16).

13. Device according to one of Claims 1 to 12,
**characterized in that**
the oil pan (12) is composed of a metal or a dimensionally stable plastic.

## Revendications

1. Dispositif (10) de montage d'un carter d'huile (12) sur un bloc moteur (14), présentant
un premier corps d'appui (16) qui peut être immobilisé sur le bloc moteur (14) par des premiers moyens de liaison (18) et un deuxième corps d'appui (22) qui peut être immobilisé sur le carter d'huile (12) ou y est immobilisé,
une membrane (20) en un élastomère qui relie l'un à l'autre de manière souple le premier corps d'appui (16) et le deuxième corps d'appui (22),
le deuxième corps d'appui (22) pouvant être immobilisé sur le premier corps d'appui (16) et/ou sur le bloc moteur (14) au moyen de plusieurs deuxièmes moyens de liaison (26), à distance du premier corps d'appui (16),
**caractérisé en ce que**
les deuxièmes moyens de liaison (26) comprennent tous :
un élément tampon (34) qui forme un appui élastique pour le deuxième corps d'appui (22) et
une vis (28) dont la tige (36) est vissée par une ouverture de liaison (30) ménagée dans le deuxième corps d'appui (22) dans un alésage correspondant du bloc moteur (14), la tige (36) de la vis (28) présentant un épaississement qui forme une surface d'épaulement (38) tournée vers le premier corps d'appui (16) et qui repose sur le premier corps d'appui (16) lorsque la vis (28) est en position vissée.

2. Dispositif selon la revendication 1, **caractérisé en ce que** le deuxième corps d'appui (22) comporte un nombre d'ouvertures de liaison (30) qui correspond au nombre des deuxièmes moyens de liaison (26), un élément tampon (34) en un élastomère étant disposé entre la tête (32) de chaque vis et le deuxième corps d'appui (22).

3. Dispositif selon la revendication 2, **caractérisé en ce que** dans la zone occupée par les deuxièmes moyens de liaison (26), un écarteur (40) en un matériau élastique est disposé entre le deuxième corps d'appui (22) et le premier corps d'appui (16) ou le bloc moteur (14).

4. Dispositif selon la revendication 3, **caractérisé en ce que** la surface d'épaulement (38) tournée vers le premier corps d'appui (16) est formée par une douille qui est passée sur la tige (36) de la vis (28).

5. Dispositif selon la revendication 4, **caractérisé en ce que** l'écarteur (40) est configuré comme douille qui peut être passée sur les deuxièmes moyens de liaison (26).

6. Dispositif selon l'une des revendications 1 à 5, **caractérisé en ce que** le premier et/ou le deuxième corps d'appui sont configurés comme corps périphériques.

7. Dispositif selon l'une des revendications 1 à 6, **caractérisé en ce que** la membrane (20) est reliée solidairement au premier et au deuxième corps d'appui.

8. Dispositif selon l'une des revendications 1 à 7, **caractérisé en ce qu'**une ou plusieurs lèvres d'étanchéité (24) formées en particulier d'un seul tenant avec la membrane (20) en élastomère sont prévues dans la zone d'une surface de pose du premier corps d'appui (16) sur le bloc moteur (14).

9. Dispositif selon l'une des revendications 1 à 8, **caractérisé en ce que** le deuxième corps d'appui (22) est formé d'un seul tenant avec le carter d'huile (12).

10. Dispositif selon l'une des revendications 1 à 9, **caractérisé par** un ensemble de protection qui s'étend dans l'interstice situé entre le premier corps d'appui (16) et le deuxième corps d'appui (22).

11. Dispositif selon la revendication 10, **caractérisé en ce que** l'ensemble de protection comporte une tôle de protection (42) fixée sur le premier corps d'appui (16).

12. Dispositif selon la revendication 10, **caractérisé en ce que** la tôle de protection (42) est formée d'un seul tenant avec le premier corps d'appui (16).

13. Dispositif selon l'une des revendications 1 à 12, **caractérisé en ce que** le carter d'huile (12) est constitué d'un métal ou d'une matière synthétique non déformable.
